# EUROPÄISCHE PATENTSCHRIFT

(11) **EP 0 414 668 B1**
(45) Veröffentlichungstag und Bekanntmachung des Hinweises auf die Patenterteilung: **07.01.1993**
(21) Anmeldenummer: 87907093.6
(22) Anmeldetag: 05.11.1987
(51) Int. Cl.: G07F 7/06, G07F 11/62

(54) **VERMIET- UND VERKAUFSMASCHINE, INSBESONDERE FÜR VIDEOKASSETTEN**
AN AUTOMATIC HIRING AND VENDING MACHINE, IN PARTICULAR FOR VIDEO CASSETTES
DISTRIBUTEUR AUTOMATIQUE DE VENTE ET DE LOCATION, NOTAMMENT POUR VIDEOCASSETTES

(30) Priorität: 06.11.1986 DE 3637894; 28.01.1987 DE 3702407
(43) Veröffentlichungstag der Anmeldung: 06.03.1991
(73) Patentinhaber: NSM AKTIENGESELLSCHAFT, 55411 Bingen (DE)
(72) Erfinder: MENKE, Wilhelm, D-6200 Wiesbaden (DE)
(74) Vertreter: Becker, Bernd, Dipl.-Ing.
(86) Internationale Anmeldenummer: DE8700496
(87) Internationale Veröffentlichungsnummer: WO8803688

(56) Entgegenhaltungen:
- EP-A- 0 191 636
- WO-A-86/02758
- WO-A-86/04173
- FR-A- 2 563 985
- US-A- 4 598 810

## Beschreibung

Die Erfindung bezieht sich auf eine Vermiet- und Verkaufsmaschine, insbesondere für Videokassetten, gemäß Oberbegriff des Anspruchs 1.

Aus der WO 86/02758 ist eine Vermiet- und Verkaufsmaschine der eingangs genannten Art bekannt. Als Zug-Schub-Einrichtung dient ein Paar Greiferarme, die längs einer Führung in einem Gehäuse angebracht und mit diesem verfahrbar sind. Ein an den Greiferarmen angebrachter Sensor überwacht die Positionierung der Videokassetten zwischen den Greiferarmen und initiiert die Entnahmebewegung. Zum Beschreiben und Lesen von Magnetstreifen auf den Videokassetten ist eine Lese/Schreib-Anordnung vorgesehen, die an dem Greiferarmgehäuse angebracht und mit der Rechnersteuerung verbunden ist.

Eine in der EP-OS 191 636 beschriebene, ähnlich aufgebaute Vermiet- und Verkaufsmaschine für beispielsweise Videokassetten enthält eine Roboteranordnung für den Transport der Videokassetten, wobei ein Schlitten mit Hilfe von in die Lagerfächer verfahrbaren und vertikal anhebbaren Schienen die Videokassetten aus dem jeweiligen Lagerfach herausfährt, wobei ein Schrittmotor einen Antrieb mittels Förderbändern liefert und der gesamte Entnahme- und Bestückungsvorgang rechnergesteuert abläuft. Eine Sensoranordnung überwacht die Position der Videokassetten während des Transports. Für das Lesen von Kodes auf den Videokassetten ist eine Leseeinrichtung vorgesehen.

In der DE-OS 34 33 709 ist ein schrankartiger Automat für den Verleih und Verkauf von Videokassetten beschrieben. Die in Fächern gelagerten Kassetten sind durch eine Feder gegen eine Fachwand gedrückt. Diese Feder dient insbesondere zur Halterung einer verbleibenden Kassette, wenn eine im selben Fach befindliche weitere Kassette entnommen worden ist. Die Halterung der Kassettenboxen ist dabei schräg, und die Anordnung der Kassetten erfolgt in einem Sichtfenster derart, daß von einer im Sichtfenster gezeigten Kassette der Titel abgelesen werden kann. Diese Anordnung ermöglicht es jedoch nur, eine begrenzte Anzahl von Kassetten zum Verkauf oder Vermieten anzubieten, da die Sichtfläche und damit die Zahl der in dieser Sichtfläche dargestellten Kassetten begrenzt ist.

Bei einer in der DE-OS 34 05 042 beschriebenen Verkaufsmaschine werden Kassetten oder andere schachtelförmige Artikel wie z.B. Videokassetten ausgegeben und angenommen. Die von der bekannten Maschine ausgegebenen Videokassetten sind mittels eines Streifenkodes kodiert, so daß es möglich ist, die Kassetten mittels dieses Kodes weiter zu führen und weiter zu verfolgen. In der Maschine sind die Kassettenboxen in einem Gestell mit schräg nach vorne und unten geneigten Fächern angeordnet. Die Kassetten sind jeweils durch einen umgebogenen Arm gehaltert, der durch eine Drehbewegung die Kassette freigeben kann, so daß diese dann von einer Schiene abrutscht. Für die Kassettenrückgabe ist eine Schale angeordnet, die die Kassettenboxen senkrecht stehend aufnimmt. Auch bei dieser bekannten Maschine ist die Anzahl der gelagerten Kassetten aufgrund des relativ großen Raumbedarfs begrenzt.

Der Erfindung liegt die Aufgabe zugrunde, eine Maschine zum Vermieten und Verkaufen von Videokassetten zu schaffen, die einfach aufgebaut ist und eine große Kassettenlagerkapazität besitzt.

Diese Aufgabe ist bei einer Maschine mit den Merkmalen des Anspruchs 1 gelöst. Vorteilhafte Weiterbildungen der Maschine sind Gegenstand der Unteransprüche.

Die erfindungsgemäße Maschine zeichnet sich durch einen besonders zweckmäßigen Verfahrmechanismus des Kassettentransportschlittens aus, da dieser gleichzeitig horizontal und vertikal verfahrbar ist, wodurch die Bearbeitungszeit für eine einzelne Kassette bzw. Kassettenbox sehr kurz ist. Der Kassettentransportsclitten ist mit einer Zug-Schub-Einrichtung ausgestattet, die eine transportierte Kassette in das zugehörige Lagerfach versetzen kann bzw. eine gewünschte Kassette entnehmen und im Kassettentransportschlitten unterbringen kann. Durch diese Konstruktion ist es möglich, den Kassettentransport mit nur einem Schlitten durchzuführen, und insbesondere ohne Verwendung von Querschienen, die einen großen Raumbedarf mit sich bringen. Hierdurch kann die Zahl der Lagerfächer in einer Fachanordnung erhöht werden und zugleich der Abstand der beiden einander gegenüberliegenden Fachanordnungen verringert werden. Die Maschine kann somit bei zugleich größerer Speicherkapazität kompakter ausgeführt werden. Darüber hinaus können Vertikal- und Horizontalantrieb mit gleichen Verriegelungs- und Entriegelungssystemen für den Vor- und Rücklauf ausgebildet werden, so daß die Kassettenboxen entweder horizontal oder vertikal in entsprechenden Lagerfächern abgestellt werden können.

Damit mittels des Kassettentransportschlittens Kassettenboxen aus beiden Fachanordnungen bearbeitet werden können, ist der Kassettentransportschlitten beidseitig mit einer Zug-Schub-Einrichtung mit einer Greiferanordnung ausgestattet, deren Greiferarm aus einer Ruhestellung im Kassettentransportschlitten in Richtung des jeweiligen Lagerfachs bzw. des Ein/-Ausgabeschachtes ausfahrbar ist und mittels Ausnehmungen oder Zapfen mit der Kassettenbox in Eingriff bringbar ist. Jeder Greiferarm ist als gelenkig ausgebildeter Hebel mit kurvenscheibenartigem Profil ausgeführt, an dem eine durch einen Magneten verstellbare Schaltachse anliegt, durch die der Hebel derart steuerbar ist, daß er beim Herausnehmen einer Kassettenbox aus einem Lagerfach bzw. dem Ein/Ausgabeschacht aufgrund einer Schwenkbewegung in eine entsprechende Öffnung der Kassettenbox eingreift und beim Transport einer Kassettenbox zu einem Lagerfach bzw. dem Ein/Ausgabeschacht mit einem Zapfen an der Vorderseite der Kassettenbox anliegt. Eine solche Verschwenk- und Vorschubbewegung kann einfach ausgeführt werden, wobei der Kraftaufwand minimal ist.

Um den Zugriff sicher zu gestalten und außerdem die Fahrtzeit exakt ermitteln zu können, wird der Kassettentransportschlitten in einer Position jeweils gegenüber einem adressierten Lagerfach verriegelt. Dies ist bevorzugt, denn ausgehend von einem Neustart der Schlittenbewegung kann jeweils aufgrund der zurückgelegten Zeit die exakte Position des Kassettentransportschlittens ermittelt werden. Eine Verstellung während des Entnahmevorganges würde Ungenauigkeiten mit sich bringen. Um jedoch die Bedienung der Maschine auch bei Stromausfall und dergleichen zu ermöglichen, ist für ein Ausführungsbeispiel der Erfindung vorgesehen, daß im nicht verriegelten Zustand der Kassettentransportschlitten für sich horizontal und die gesamte Horizontalführung einschließlich des Kassettentransportschlittens vertikal von Hand verschiebbar sind.

Für die Vorbewegung des Kassettentransportschlittens ist bevorzugt eine Reibräderanordnung vorgesehen.

Der Kassettentransportschlitten weist bei einem bevorzugten Ausführungsbeispiel der Erfindung jeweils am Eintrittsbereich der Kassettenbox in den Transportraum des Schlittens eine Lichtschrankenanordnung auf. Hierdurch kann die Position einer Kassettenbox ermittelt werden, d.h. wie weit sie bereits in den Transportraum eingetreten ist bzw. diesen verlassen hat. Aufgrund der ermittelten Position der Kassettenbox kann dann entsprechend die Zug-Schub-Einrichtung zum Transport der Kassette in das entsprechende Lagerfach in Gang gesetzt werden.

Die Lichtschrankenanordnung umfaßt bevorzugt jeweils einen Schwenkhebel, dessen eines Ende durch eine im Transportraum befindliche Kassettenbox auslenkbar ist, wobei das andere Ende des Schwenkarms durch eine solche Auslenkbewegung aus der Lichtschrankenanordnung herausgeführt wird. Diese Art der Positionsermittlung ist besonders einfach und zuverlässig. Eine weitere vorteilhafte Ausgestaltung der Maschine ist dadurch gekennzeichnet, daß mit den Lichtschranken ein Motor für den Antrieb von Reibrollen zum vollständigen Einführen einer in den Transportraum eingeschobenen Kassettenbox gekoppelt ist, wobei nach dem Ansprechen beider Lichtschranken und dem damit verbundenen Stillstand des Motors die Kassettenbox mittig in dem Transportraum gehalten ist.

Eine besonders zuverlässige und einfach aufgebaute Halterung der Kassettenboxen in den Lagerfächern ergibt sich dadurch, daß in den Lagerfächern hinten eine Rastfederanordnung vorgesehen ist mit einer seitlich in die Kassettenboxbahn schräg vorspringenden Blattfeder auf einer Seite und einer auf der anderen Seite angeordneten Anschlagfeder am Lagerfachende, und daß auf der Seite der Anschlagfeder ein Vorsprung angeordnet ist, der mit einer Öffnung in der Kassettenbox in Eingriff bringbar ist. Bei einer Weiterbildung der Erfindung sind die Lagerfächer jeweils mit Kontakten versehen, die den Füllzustand der Lagerfächer anzeigen. Hierdurch ist eine erhöhte Sicherheit und Redundanz zur Bestimmung durch den Rechner gegeben, so daß stets eine zuverlässige Übersicht darüber vorhanden ist, welche Kassetten noch erhältlich sind.

Bei einer bevorzugten Ausführungsform der erfindungsgemäßen Maschine ist das innere Ende des Ein/Ausgabeschachtes der Bahn des Kassettentransportschlittens benachbart angeordnet. Auf diese Weise ist der Transportweg neu eingeführter Kassetten bzw. für die Ausgabe gewählter Kassetten minimal.

Bei einer weiteren Ausgestaltung der erfindungsgemäßen Maschine umfaßt der Ein/Ausgabeschacht einen Schleusenabschnitt mit einer vorderen und einer hinteren Klappe. Dies ermöglicht zum einen eine exakte Lokalisierung der Kassette und verhindert zum anderen ein Nachschieben einer zweiten Kassette von außen, wobei hinzukommt, daß eine exakte Ansteuerung eines Antriebsmechanismus zum Weitertransport der Kassette möglich ist. So kann im Ein/Ausgabeschacht eine Lichtschrankenanordnung vorgesehen sein, deren Durchlaufen einen Motorantrieb für den Kassettentransport zum Kassettentransportschlitten hin in Gang setzt. Ein weiterer Vorteil der Schleusenanordnung besteht darin, daß der Ein/Ausgabeschacht gegen Einwirkung von außen gesichert ist.

Um eine Blockierung des Ein/Ausgabeschachtes zu vermeiden, kann ein Zähler vorgesehen werden, der mit Bereitstellung einer Kassettenbox zur Entnahme eine Zählung startet und nach Ablauf einer bestimmten Zeitperiode ohne eine Kassettenentnahme den Rücktransport der Kassettenbox in ihr Fach initiiert.

Um den Transportvorgang voll automatisieren zu können, ist zweckmäßig eine Abtasteinrichtung an der Ein/Ausgabeöffnung vorgesehen, die den Identifizierungskode liest. Der gelesene Kode wird an den Rechner weitergegeben, der dann die Fachadresse ermittelt und den Kassettentransportschlitten entsprechend ansteuert.

Ein besonders einfacher Aufbau des Gehäuses der erfindungsgemäßen Maschine besteht darin, daß zwei jeweils schwenkbare Türen mit jeweils einer Fachanordnung für Kassettenboxen vorgesehen sind. Die vordere Tür enthält dabei die Ein/Ausgabeöffnung. Diese Konstruktion ermöglicht eine besonders einfache Beschickung der Fachanordnungen, da hierfür überhaupt keine Montagearbeiten mehr erforderlich sind. Auch Wartungsarbeiten sind wesentlich erleichtert. Für einen Zugriff zu den Fächern bzw. dem Transportmechanismus braucht lediglich eine Tür geöffnet zu werden. Auf der vorderen Gehäuseseite ist zweckmäßig eine dritte Tür angebracht, die als Aufsatzteil ausgebildet ist und das Bedienungsfeld trägt. Die Vorderfront des Bedienungsfeldes ist bevorzugt über ein Gelenk von der dritten Tür abklappbar. Zweckmäßigerweise enthält das Bedienungsfeld eine Klappkarten-Titelanzeige mit zugeordnetem Bildschirm, auf dem die aus der Klappkarten-Titelanzeige ausgewählten Titel synchron anzeigbar und auf dem eine Bedienerführung, eine Kategorien-Auswahl und eine Kodenummern-Auswahl darstellbar sind. Damit ist die Zugänglichkeit zu den einzelnen Elementen, insbesondere zu der Klappkarten-Titelanzeige des Bedienungsfeldes wesentlich verbessert. Ferner sind die Teile leichter austauschbar und können schneller den Anforderungen entsprechend angepaßt werden.

Weiterhin ist es möglich, das Bedienungsfeld und den Ein/Ausgabeschacht für die Kassenboxen durch eine im Gehäuse geführte Sicherheitsglasscheibe bei Nichtbenutzung der Maschine unter Verschluß zu halten, wobei durch entsprechende Anordnung des Kreditkartenschlitzes dieser jedoch zugänglich bleibt. Die Öffnung der Sicherheitsglasscheibe erfolgt automatisch nur bei Akzeptierung einer zulässigen Kreditkarte.

Vorteilhaft befindet sich auf der Kassettenbox ein asymmetrisch angeordneter Merkmalsträger zwecks Erkennung des Objektes und der richtigen Einschubrichtung, wobei dem Ein/Ausgabeschacht eine entsprechende Objekterkennung zugeordnet ist.

Die Erfindung wird im folgenden anhand bevorzugter Ausführungsbeispiele und der Zeichnung weiter erläutert. In der Zeichnung zeigen:
- Fig. 1: eine perspektivische Ansicht einer erfindungsgemäßen Vermiet- und Verkaufsmaschine für Videokassetten,
- Fig. 2: eine Draufsicht auf die in Fig. 1 dargestellte Maschine mit geöffneten Türen,
- Fig. 3: eine Veranschaulichung der Lagerfachkonstruktion,
- Fig. 4: eine Schnittansicht durch ein mit einer Kassette ausgefülltes Lagerfach, die die Kassette in Draufsicht zeigt,
- Fig. 5: eine Seitenansicht eines Teils des Ein/Ausgabeschachtes mit Schleuse,
- Fig. 6: eine Ansicht des in Fig. 5 gezeigten Teils von unten,
- Fig. 7: eine Draufsicht der Kassettentransporteinrichtung mit Führung,
- Fig. 8: eine Ansicht der Kassettentransporteinrichtung von unten in zum Teil weggebrochener Darstellung,
- Fig. 9: eine Seitenansicht des Kassettentransportschlittens,
- Fig. 10: eine Draufsicht auf den Kassettentransportschlitten mit fortgelassener Deckplatte,
- Fig. 11: eine Seitenansicht des in Fig. 10 gezeigten Kassettentransportschlittens,
- Fig. 12 und 13: eine vergrößerte Darstellung des in Fig. 10 verschaulichten Mechanismus,
- Fig. 14: eine Ansicht der Kassettentransporteinrichtung von unten und
- Fig. 15: eine Seitenansicht der vertikalen Verstelleinrichtung.

In Fig. 1 ist eine erfindungsgemäße Vermiet- und Verkaufsmaschine allgemein dargestellt. Derartige Maschinen können z.B. in Gaststätten, an und in Geschäften aufgestellt werden. Die Maschine umfaßt ein schrankartiges Gehäuse 10 und einen Vorsatz, der in Art einer schwenkbaren Tür 12 angebracht ist, wobei die Scharnierachse durch die strichpunktierte Linie 14 veranschaulicht ist. Die Tür 12 trägt eine untere Blende 16 und ein Bedienungsfeld 20 mit einer tiefer eingelassenen Klappkarten-Titelanzeige 18. Das Bedienungsfeld 20, das eingeschoben ist, liegt mit einem erweiterten seitlichen Abschnitt 22 auf der seitlichen Blende 24 der Tür 12 an. Die Vorderfront 23 des Bedienungsfeldes 20 ist über ein Gelenk 25 von der Tür 12 abklappbar (Figur 2). Das Bedienungsfeld trägt einen Bildschirm 26, zwei Reihen Funktionstasten 28, vier weitere Funktionstasten 30 und ein Tastenfeld 32. Hinter dem Tastenfeld 32 angeordnet ist ein Schlitz 34 zur Aufnahme von Kreditkarten und dergl.. Auf dem Bildschirm 26 sind die aus der Klappkarten-Titelanzeige 18 ausgewählten Titel gleichzeitig anzeigbar. Darüber hinaus können auf dem Bildschirm 26 eine Bedienerführung, eine Kategorie-Auswahl, z.B. nur Wildwest-Videokassetten, oder eine Kodenummern-Auswahl dargestellt werden.

Vorne rechts auf der Vorderblende des Bedienungsfeldes 20 befindet sich eine Öffnung 36, die zu einem Ein/Ausgabeschacht 38 führt.

In Fig. 2 ist die in Fig. 1 veranschaulichte Maschine aufgeklappt dargestellt. Außer der Tür 12 umfaßt die Maschine zwei in das Gehäuse 10 schwenkbare Türen 40, 42, die jeweils die Fachanordnungen enthalten. In der Darstellung sind in den Fächern befindliche Kassettenboxen 44 veranschaulicht. Die vordere schwenkbare Tür 42 umfaßt nach außen hin einen Teil des Ein/Ausgabeschachtes 38. Werden die beiden Türen 40, 42 geschlossen, so befindet sich zwischen ihnen eine Art Kanal bzw. freier Raum, in dem sich die Kassettentransporteinrichtung bewegen kann. Diese ist in Fig. 2 im Phantom dargestellt. Ein in Richtung der x-Achse beweglicher Schlitten, das sog. x-Laufwerk (im folgenden jedoch als Kassettentransportschlitten 46 bezeichnet), ist längs Zahnstangen 48 hin und her bewegbar. An beiden Enden befinden sich in y-Richtung erstreckende vertikale Zahnstangen 50. Dicht vor der einen Zahnstange ist das y-Laufwerk 52 angeordnet. Das y-Laufwerk bewegt die x-Achse mit dem x-Laufwerk. Eine gleichzeitige Bewegung beider Laufwerke gestattet schnellstmöglichen Zugriff zu einer gewünschten Kassette bzw. einem Zielfach.

In Fig. 3 ist ein Ausschnitt aus einer Fachanordnung veranschaulicht. Gezeigt ist eine Fachbreite, die sechsfach genommen etwa die Türbreite ergibt. Dargestellt sind zwei vertikale Seitenwände 54, die jeweils seitlich vorspringende horizontale Leisten 56 tragen, auf denen die Kassettenboxen 44 verschiebbar sind. In eine solche Fachwerkunterteilung passen jeweils drei Kassetten, wobei ein Einschub bzw. Lagerfach eine Adresse hat. In Fig. 3 ist das vordere Ende der Fächer jeweils links, während das rückwärtige Ende rechts in der Zeichnung ist. Am rückwärtigen Ende weisen die Seitenwände in einem Lagerfach jeweils schräg sich nach hinten erstreckende Vorsprünge 58 auf, die mit entsprechenden Öffnungen in den Kassettenboxen in Eingriff treten und die Kassettenboxen im Lagerfach haltern. Im vorderen Bereich sind ebenfalls Vorsprünge 60 mit dreieckförmiger Grundfläche dargestellt. Diese letzteren Vorsprünge dienen als Widerlager der Kassettenboxen, und die Kassettenboxen werden bei ihrer Entnahme um diese Vorsprünge 60 verschwenkt, um sie aus dem Eingriff mit den Vorsprüngen 58 zu bringen.

In Fig. 3 weiter veranschaulicht sind Halterungsstäbe 67 und 69. Es können selbstverständlich auch andere Arten von Halterungsstangen verwendet werden, um ein solches Rack für Kassettenboxen auszubilden.

In Fig. 4 ist ein Lagerfach im Schnitt mit in Draufsicht dargestellter, waagerecht eingeschobener Kassettenbox 44 veranschaulicht. Wie bereits anhand von Fig. 3 erläutert wurde, greift der Vorsprung 58 in die hintere Öffnung 62 in der Kassettenbox 44 ein und arretiert die Kassettenbox. Zusätzlich dient eine Anschlagfeder 66 und eine Blattfeder 65 zur Halterung. Die Anschlagfeder 66 und die Blattfeder 65 drücken die Kassettenbox zum Vorsprung 58 hin. Der Öffnung 62 diagonal gegenüberliegend befindet sich in der Kassettenbox eine vordere Öffnung 62'. In diese Öffnung 62' greift der Greiferarm der Zug-Schub-Einrichtung ein und verschwenkt die Kassettenbox um den Vorsprung 60 und zieht sie anschließend in das x-Laufwerk, d.h. den Kassettentransportschlitten 46.

Der Öffnung 62 liegt eine Öffnung 64 und der Öffnung 62' eine Öffnung 64' gegenüber. Die Öffnungen 64, 64' werden bei gegenüberliegender Fachanordnung benutzt.

Im Falle der vertikalen Aufnahme der Kassettenboxen in entsprechend gestalteten Lagerfächern reicht der dann jeweils unten liegende hintere Vorsprung 58 aus, um die Kassettenbox in ihrer Position zu halten. Zur Herausnahme der Kassettenbox aus einem solchen Lagerfach drückt der Greiferarm der Zug-Schub-Einrichtung auf den dem hinteren Vorsprung 58 gegenüberliegenden, vorderen Bereich der Kassettenbox und hebt damit diese durch Verschwenkung um den vorderen Vorsprung 60 aus dem hinteren Vorsprung 58 des Lagerfaches.

In Fig. 5 ist ein Teil des Ein/Ausgabeschachtes 38 mit zum Teil von außen eingeführter Kassettenbox 44 veranschaulicht. Wie die Ansicht von unten (vgl. Fig. 6) zeigt, befindet sich am Anfang einer Schleusenanordnung 68 mit Klappen 70, 72 etwa auf der Höhe des eingangsseitigen Endes der ersten Klappe 70 eine Lichtschranke 74. Die Lichtschranke 74 wird durch den Vorbeilauf der Kassettenbox 44 betätigt, d.h. sie gibt einen Impuls ab. Daraufhin öffnet sich die Klappe 70 bis zu der in Fig. 5 veranschaulichten Stellung, was ein Einführen der Kassettenbox 44 in die Schleusenanordnung 68 ermöglicht. In der Darstellung von Fig. 5 ist die zweite Klappe 72 geschlossen. An der Seitenwand 76 angebracht befindet sich eine feste Scheibe 78, die drei Lichtschranken 80a, 80b, 80c trägt. Die Scheibe besitzt innen eine Öffnung, innerhalb der sich eine weitere Scheibe 82 drehbar befindet und die auf der Außenseite einen Signalgeber 84 trägt, der die Lichtschranken sukzessive mit Drehung der Scheibe 82 unterbricht. Die Scheibe 82 ist über eine nicht dargestellte Welle mit einem Kurvenrad verbunden, mit dem gekoppelt sich die Klappen bewegen.

Ab der in Fig. 5 veranschaulichten Position des Signalgebers wird die linke Klappe 72 geöffnet. Wird die Lichtschranke 80b unterbrochen, so wird die rechte Klappe geschlossen, während bei Unterbrechung der Lichtschranke 80c die linke Klappe geschlossen wird. Bei einer Position des Signalgebers 84 zwischen den Lichtschranken 80c und 80a wird die rechte Klappe 70 erneut geöffnet. Für den Antrieb der Scheibe 82 ist ein Motor 86 mit einem Ritzel 88 und einer Lagerung 90 vorgesehen.

Ein zweiter Motor 92 mit Ritzel 94 und Zahnrad 96 ist zum Antrieb einer Reibrollenanordnung vorgesehen, deren Reibrollen 98 durch Zahnriementriebe 100 gekoppelt sind.

Der Bewegungslauf ist der folgende. Die Betätigung der Lichtschranke 74 durch die eintretende Kassettenbox 44 setzt die Motoren 86 und 92 in Gang. Die Betätigung einer zweiten Lichtschranke 102 bestätigt die Lage der Kassettenbox in der Schleusenanordnung 68. Wird die Lichtschranke 74 nicht mehr betätigt, so wird der Motor 86 ausgeschaltet. Eine Betätigung einer Lichtschranke 104 hingegen setzt wieder einen weiteren, nachgeordneten Antrieb in Gang, um die Kassettenbox aus dem Ein/Ausgabeschacht herauszuführen und dem x-Laufwerk bzw. dem Kassettentransportschlitten 46 zuzuführen. Hierzu kann ggf. eine Betätigung der Zug-Schub-Einrichtung des Kassettentransportschlittens 46 ausreichend sein.

Ein Identifizierungskode-Leser ist zum Lesen des in einer Längsausnehmung 63 einer Schmallängsseite der Kassettenbox angebrachten Kodes der eingeführten Kassettenbox 44 vorgesehen. Der Abtaststrahl wird durch ein Fenster 106 in der Seitenwand 76 auf die Kassettenbox d.h. ihren Kodestreifen gerichtet. Mittels des Kodes kann die Adresse, d.h. der Zieleinschub, in der Fachanordnung ermittelt werden. Ferner befindet sich auf jeder Kassettenbox 44 ein asymmetrisch angeordneter Merkmalträger 61 zur Erkennung des Objektes und der zutreffenden Einschubrichtung, wobei an entsprechender Stelle an dem Ein/Ausgabeschacht 38 eine Objekterkennung 59 angebracht ist.

In Fig. 7 ist der Antrieb des x-Laufwerks bzw. des Kassettentransportschlittens 46 veranschaulicht. Ein Zahnrad 108 und eine Zahnstange 110 dienen zum Antrieb des Schlittens. Rollen 112 dienen zur Führung längs der Führungsschienen 114.

Am linken Ende befindet sich ein vertikaler Schacht 116, der für ein Gegengewicht vorgesehen ist. Er weist seitliche zur Zahnstange 110 hin gerichtete Flansche 118 auf, in deren Ausnehmungen Führungsrollen 120 für die y-Bewegung ablaufen. Ein auf einer vertikalen Halterung 122 sitzender Motor 124 betätigt ein an einer Zahnstange 126 ablaufendes Zahnrad 128. Eine Mitnahmestange 130 dient zur symmetrischen Mitführung der x-Lagerung, und ist am anderen Ende in einer analog gestalteten Vertikalführung 131 gelagert.

In Fig. 8 ist der Kassettentransportschlitten 46 in einer Ansicht von unten dargestellt. Die untere Platte 132 ist zum Teil weggebrochen dargestellt, so daß ein Motor 134 zu sehen ist, der mittels eines Ritzels 136 Reibrollen 138 antreibt. Der Motor 134 ist durch Lichtschranken 140 betätigbar. Er wird eingeschaltet, wenn ein Unterbrecherarm 142 die Lichtschranke unterbricht. Die Unterbrecherarme 142 sind jeweils abgebogene Arme einer Hebelarmanordnung 144, die um eine Achse 146 verschwenkbar ist. An dem dem Unterbrecherarm 142 entgegengesetzten Ende umfaßt der Hebelarm ein langlochartiges Loch 150, das längs eines Stifts 148 verstellbar ist. Das das Langloch 150 umgebende Ende des Hebelarmes weist einen Vorsprung 152 auf. Wird eine Kraft auf den Vorsprung 152 von innen ausgeübt, so verschiebt sich das Ende des Hebelarms an der Langlaufführung nach außen, bewirkt ein Verschwenken der Hebelarmanordnung 144 und unterbricht die Lichtschranke, wie dies in Fig. 8 auf der rechten Seite durch Einschieben einer Kassettenbox 44 der Fall ist. Der Motor 138 wird dann in Gang gesetzt und bewegt eine in den Transportraum eingeführte Kassettenbox voll in den Transportraum hinein. Ein Anhalten des Motorantriebs erfolgt, wenn die zweite Lichtschranke ebenfalls betätigt wird. Damit wird die Kassettenbox 44 mittig im Transportraum des Kassettentransportschlittens 46 gehalten.

Fig. 9 zeigt den Kassettentransportschlitten 46 von der Seite, d.h. in Fig. 8 von oben gesehen. Zwischen der unteren Platte 132 und einer oberen Platte 156 sind verschwenkbare Greiferarme 154 angeordnet, deren Funktion als Zug-Schub-Einrichtung später erläutert wird (vgl. Fig. 10 und 12). Ferner sind Rückstellfedern 158 dargestellt. Fig. 9 veranschaulicht ferner die Verstellung der unteren Rollen 112 mittels eines Verstellhebels 160. Eine Verschwenkung des Verstellhebels 160 nach außen verschwenkt eine Lasche über einen Stift 162 hinaus, so daß die Rolle 112' in der verschwenkten Position stabil gehaltert ist. Eine solche Funktion zur Montage des Schlittens ist zweckmäßig. Weitere Teile, die bereits beschrieben worden sind, tragen dieselben Bezugszeichen.

In Fig. 13 sind ein Motor 164 sowie ein Ritzel 166 und zwei Zahnräder 108, 168 veranschaulicht. Das Zahnrad 108 steht mit einer Zahnstange 110 in Eingriff. Der Motor 164 dient zum Antrieb des Schlittens in x-Richtung.

Fig. 12 ist eine vergrößerte Teilansicht von Fig. 10 und veranschaulicht den Kassettentransfermechanismus zwischen Lagerfach und Kassettentransportschlitten. Die Greiferarmanordnung ist veranschaulicht. Ein Motor 170 ist zum Antrieb bzw. zur Betätigung der Greiferarme 154 sowie zur Verriegelung vorgesehen. Der gelenkig angebrachte äußere Hebel 155 der Greiferarme 154 ist mit kurvenscheibenartigem Profil ausgebildet und liegt an einer Schaltachse 172 an, die die Bewegung des Greiferarmes bzw. von dessen äußerem Hebel steuert. Der äußere Hebel 155 ist mit einem Zapfen 173 und einer Ausnehmung 174 ausgebildet. Zwei weitere Stellungen des äußeren Hebels 155 sind gestrichelt veranschaulicht. Zwischen den Platten 156 und 132 ist ein Führungskanal für die Greiferarme vorgesehen. Mittels der Rückholfeder 158 werden die ausgefahrenen Greiferarme wieder zurück in ihre Ruheposition geholt.

Im folgenden wird der für einen Kassettenwechsel vorgesehene Aufbau mehr im einzelnen erläutert. Zunächst unter Bezugnahme auf Fig. 12. Eine Zählnocke 176 befindet sich in Eingriff mit einem Zählhebel 178, dessen Vorsprung 180 mit der Nocke der Zählnocke in Eingriff tritt. Dem Zählhebel benachbart und mit ihm verknüpft angeordnet ist ein Positionshebel 182. Dieser ist in Eingriff mit einer Kulissenscheibe 184 bringbar, die einen gekrümmten Schlitz 186 aufweist, der mit einem Stift 188 gekoppelt ist. Zur Überwachung und Ermittlung der Position der Hebel 178 und 182 ist eine nicht gezeigte Lichtschrankenanordnung vorgesehen.

Ein Magnet 190 ist über einen Stift 191 mit einem Ende 192 eines Schwenkhebels 194 in Eingriff bringbar. Der Hebel 194 weist auf der dem Magneten 190 abgewandten Seite eine Ausnehmung 196 auf, in die ein Spannhebel 198 in Eingriff treten kann, wobei er in dieser Position gespannt ist und an dem Stift 188 anliegt.

Die Ruhestellung des Schlittens liegt vor, wenn der Motor 164 durch eine Nase des Positionshebels 182 verriegelt ist. Dies ist die Stellung für eine Entnahme oder Rückführung von Kassettenboxen. Der Kassettenwechsel spielt sich folgendermaßen ab. Bei freigegebener Kulissenscheibe 184 dreht der Greifermotor 170 das Schneckenrad mit Kulisse, wobei der Greiferarm 154 betätigt wird, und zwar wird entsprechend der gewählten Fachanordnung der rechte oder der linke Greiferarm betätigt. Mittels der durch den Magneten 200 (Figur 14) verstellbaren Schaltachse 172 wird der Greiferhebel nach innen verschwenkt (gestrichelte Darstellung) und in das Fach geschoben bzw. herausgezogen. Bei einer halben Umdrehung ist der Spannhebel 198 gespannt, und der Greiferarm 154 befindet sich wieder in Ruhestellung. Im letzten Viertel läuft der Stift 188 durch den Radialschlitz des Greiferarms, indem das Schneckenrad axial ausweicht und durch Federkraft zurückfällt. Der Positionshebel 182 fällt in den Kulissenhebel ein und gibt die Zählnocke 176 frei. Eine Lichtschranke schaltet den Greifermotor 170 ab und den Fahrmotor 164 ein. Der Greifermotor läuft im Radialschlitz aus.

In Fig. 14 ist der Kassettentransportschlitten 46 von unten dargestellt. Gleiche Teile sind mit gleichen Bezugszeichen wie in den übrigen Figuren versehen. Ein Verstellmagnet 200 dient zur Verstellung der Schaltachse der Greiferhebel. Eine Führung 202 ist für die Greiferhebel vorgesehen. Ferner ist unten am Schlitten eine Platine 204 befestigt, auf der elektronische Schaltungsteile sitzen.

In Fig. 15 ist der Schacht 116 mehr im einzelnen dargestellt. Der Mechanismus bei der Verschiebung in y-Richtung ist im wesentlichen derselbe wie in x-Richtung, so daß die Teile sich entsprechen (vgl. insbesondere Fig. 12). Sie werden daher nicht erneut beschrieben, sondern es wird vielmehr auf die Beschreibungen der Fig. 7 und 10 bis 13 Bezug genommen.

## Patentansprüche

1. Vermiet- und Verkaufsmaschine, insbesondere für Videokassetten, mit einem schrankartigen Gehäuse (10), zwei im Gehäuse untergebrachten, einander gegenüberliegenden Fachanordnungen zum Lagern der die Videokassetten enthaltenden Kassettenboxen (44), mit einer Leseeinrichtung zum Lesen von die Kassetten kennzeichnenden Identifizierungskodes und mit einem außen am Gehäuse angebrachten Bedienungsfeld (20) zur Auswahl der gewünschten Kassette und zur Anforderung bzw. Aufgabe einer Kassette; wobei das Bedienungsfeld eine Eingabetastatur (28, 30, 32) und eine Anzeige (26) aufweist, mit einer rechnergesteuerten Kassettentransporteinrichtung, die längs einer horizontalen oder vertikalen Führung zwischen den beiden Fachanordnungen verfahrbar und zur Aufnahme von Kassettenboxen (44) und zu deren Transport von und zu einem bestimmten Lagerfach bzw. einem Ein/Ausgabeschacht (38) im Gehäuse vorgesehen ist und einen mit der horizontalen bzw. vertikalen Führung gemeinsam in der horizontalen bzw. vertikalen Richtung verstellbaren Kassettentransportschlitten (46) umfaßt, wobei der Antrieb zugleich in der horizontalen Richtung und in der vertikalen Richtung betätigbar ist, und mit einer am Kassettentransportschlitten (46) angebrachten Zug-Schub-Einrichtung (153) bestehend aus Greiferarmen (154) zum Transport einer Kassettenbox (44) aus einem Lagerfach bzw. dem Ein/Ausgabeschacht in den Kassettenaufnahmeraum des Kassettentransportschlittens (46) und umgekehrt, wobei die Greiferarme (154) aus einer Ruhestellung im Kassettentransportschlitten (46) in Richtung des jeweiligen Lagerfachs bzw. des Ein/Ausgabeschachtes (38) ausfahrbar sind, dadurch **gekennzeichnet**, daß Zwei gegenüberliegend am Kassettentransportschlitten (46) angebrachte Zug-Schub-Einrichtungen (153) vorgesehen sind und daß jeder Greiferarm (154) als gelenkig ausgebildeter Hebel (155) mit kurvenscheibenartigem Profil ausgeführt ist, an dem eine durch einen Magneten (200) verstellbare Schaltachse (172) anliegt, durch die der Hebel (155) derart steuerbar ist, daß er beim Herausnehmen einer Kassettenbox (44) aus einem Lagerfach bzw. dem Ein/Ausgabeschacht aufgrund einer Schwenkbewegung mittels Ausnehmungen (174) oder Zapfen mit der Kassettenbox (44) in Eingriff gelangt, und beim Transport einer Kassettenbox (44) zu einem Lagerfach bzw. dem Ein/Ausgabeschacht mit einem Zapfen (173) an der Vorderseite der Kassettenbox (44) anliegt.

2. Maschine nach Anspruch 1, dadurch **gekennzeichnet**, daß der Kassettentransportschlitten (46) in einer Position gegenüber einem adressierten Lagerfach verriegelbar ist.

3. Maschine nach Anspruch 2, dadurch **gekennzeichnet**, daß im nicht verriegelten Zustand der Kassettentransportschlitten (46) für sich horizontal und die gesamte Horizontalführung einschließlich des Kassettentransportschlittens (46) vertikal von Hand verschiebbar sind.

4. Maschine nach einem der Ansprüche 1 bis 3, dadurch **gekennzeichnet,** daß eine Reibräderanordnung (98, 138) für die Vorbewegung der Kassettenboxen (44) vorgesehen ist.

5. Maschine nach einem der Ansprüche 1 bis 4, dadurch **gekennzeichnet,** daß der Kassettentransportschlitten (46) jeweils am Eintrittsbereich der Kassettenbox (44) in den Transportraum eine Lichtschrankenanordnung (140, 142) aufweist.

6. Maschine nach Anspruch 5, dadurch **gekennzeichnet,** daß die Lichtschrankenanordnung (140, 142) jeweils einen Schwenkhebel (144) umfaßt, dessen eines Ende durch eine im Transportraum befindliche Kassettenbox (44) auslenkbar ist, wobei das andere Ende des Schwenkarms durch eine solche Auslenkbewegung aus der Lichtschrankenanordnung herausgeführt wird.

7. Maschine nach Anspruch 5 oder 6, dadurch **gekennzeichnet,** daß mit den Lichtschranken (140, 142) ein Motor (134) für den Antrieb von Reibrollen (138) zum vollständigen Einführen einer in den Transportraum eingeschobenen Kassettenbox (44) gekoppelt ist, wobei nach dem Ansprechen beider Lichtschranken (140, 142) und dem damit verbundenen Stillstand des Motors (134) die Kassettenbox (44) mittig in dem Transportraum gehalten ist.

8. Maschine nach einem der Ansprüche 1 bis 7, dadurch **gekennzeichnet,** daß in den Lagerfächern hinten eine Rastfederanordnung vorgesehen ist mit einer seitlich in die Kassettenboxbahn schräg vorspringenden Blattfeder (65) auf einer Seite und einer auf der anderen Seite angeordneten Anschlagfeder (66) am Lagerfachende und daß auf der Seite der Anschlagfeder (66) ein Vorsprung (58) angeordnet ist, der mit einer öffnung (62) in der Kassettenbox (44) in Eingriff bringbar ist.

9. Maschine nach einem der Ansprüche 1 bis 8, dadurch **gekennzeichnet,** daß die Lagerfächer jeweils mit Kontakten versehen sind, die den Füllzustand der Fächer anzeigen.

10. Maschine nach einem der Ansprüche 1 bis 9, dadurch **gekennzeichnet,** daß das innere Ende des Ein/Ausgabeschachtes (38) der Bahn des Kassettentransportschlittens (46) benachbart angeordnet ist.

11. Maschine nach Anspruch 10, dadurch **gekennzeichnet,** daß der Ein/Ausgabeschacht (38) einen Schleusenabschnitt (68) mit einer vorderen und einer hinteren Klappe (70, 72) umfaßt.

12. Maschine nach Anspruch 10 oder 11, dadurch **gekennzeichnet,** daß im Ein/Ausgabeschacht (38) eine Lichtschrankenanordnung (104, 102, 74) vorgesehen ist, deren Durchlaufen einen Motorantrieb für den Kassettentransport zum Kassettentransportschlitten (46) hin in Gang setzt.

13. Maschine nach einem der Ansprüche 1 bis 12, **gekennzeichnet** durch einen Zähler, wobei nach Überschreiten eines vorgegebenen Zählerstandes ab dem Zeitpunkt der Bereitstellung einer Kassettenbox (44) zur Entnahme aus dem Ein/Ausgabeschacht (38) ein Rücktransport der Kassettenbox in ihr Fach vorgesehen ist.

14. Maschine nach einem der Ansprüche 1 bis 13, dadurch **gekennzeichnet,** daß eine Abtasteinrichtung (106) an der Ein/Ausgabeöffnung vorgesehen ist, die den Identifizierungskode liest.

15. Maschine nach einem der Ansprüche 1 bis 14, dadurch **gekennzeichnet,** daß das Gehäuse (10) zwei schwenkbare Türen (40, 42) mit jeweils einer Fachanordnung für Kassettenboxen (44) aufweist, wobei die vordere Tür die Ein/Ausgabeöffnung (36) enthält.

16. Maschine nach Anspruch 15, dadurch **gekennzeichnet,** daß auf der vorderen Gehäuseseite eine dritte Tür (12) angebracht ist, die als Aufsatzteil ausgebildet ist und das Bedienungsfeld (20) trägt.

17. Maschine nach Anspruch 16, dadurch **gekennzeichnet**, daß die Vorderfront (23) des Bedienungsfeldes (20) über ein Gelenk (25) von der dritten Tür (12) abklappbar ist.

18. Maschine nach den Ansprüchen 16 und 17, dadurch **gekennzeichnet**, daß das Bedienungsfeld (20) eine Klappkarten-Titelanzeige (18) mit zugeordnetem Bildschirm (26) enthält, auf dem die aus der Klappkarten-Titelanzeige (18) ausgewählten Titel synchron anzeigbar und auf dem eine Bedienerführung, eine Kategorien-Auswahl und eine Kodenummern-Auswahl darstellbar sind.

19. Maschine nach den Ansprüchen 1 bis 18, dadurch **gekennzeichnet,** daß das Bedienungsfeld (20) und der Ein/Ausgabeschacht (38) durch eine im Gehäuse geführte Sicherheitsglasscheibe bei Nichtbenutzung der Maschine gesichert ist.

20. Maschine nach einem der Ansprüche 1 bis 19, dadurch **gekennzeichnet**, daß jede Kassettenbox (44) einen asymmetrisch angeordneten Merkmalträger (61) zwecks Erkennung des Objektes und der richtigen Einschubrichtung aufweist, wobei dem Ein/Ausgabeschacht (38) eine entsprechende Objekterkennung (59) zugeordnet ist.

## Claims

1. Hiring and vending machine, more especially for video cassettes, having a cabinet-like housing (10), two compartment arrangements which are accommodated in the housing and are situated opposite each other for the storage of the cassette boxes (44), which contain the video cassettes, a reading means for reading identification codes identifying the cassettes, and a control panel (20), which is provided externally of the housing for selecting the desired cassette and for requesting or delivering a cassette, the control panel having an input keyboard (28, 30, 32) and a display (26), a computer-controlled cassette transporting device, which is displaceable longitudinally of a horizontal or vertical guide means between the two compartment arrangements, is provided in the housing for receiving cassette boxes (44) and transporting such to and from a predetermined storage compartment or an input/output shaft (38) and includes a cassette transporting carriage (46), which is displaceable, together with the horizontal or vertical guide means, in the horizontal or vertical direction respectively, wherein the driving mechanism is simultaneously actuatable in the horizontal direction and in the vertical direction, and a push-pull means (153), which is provided on the cassette transporting carriage (46) and comprises gripper arms (154) for the conveyance of a cassette box (44) from a storage compartment or the input/output shaft to the cassette receiving chamber of the cassette transporting carriage (46) and vice versa, wherein the gripper arms (154) are drivable from a position of rest in the cassette transporting carriage (46) in a direction towards the respective storage compartment or the input/output shaft (38), characterised in that two push-pull means (153) are provided opposite each other on the cassette transporting carriage (46), and in that each gripper arm (154) is a pivotal lever (155) with a cam-like profile, against which a control shaft (172) abuts, said shaft being displaceable by means of a magnet (200) and serving to control the lever (155) in such a manner that, when a cassette box (44) is removed from a storage compartment or the input/output shaft as a result of a pivotal movement, said lever engages with the cassette box (44) by means of recesses (174) or pins, and it abuts with a pin (173) against the front end of the cassette box (44) when a cassette box (44) is conveyed to a storage compartment or the input/output shaft.

2. Machine according to claim 1, characterised in that the cassette transporting carriage (46) is lockable in a position relative to an addressed storage compartment.

3. Machine according to claim 2, characterised in that, in its unlocked state, the cassette transporting carriage (46) per se is horizontally displaceable by hand, and the entire horizontal guide means including the cassette transporting carriage (46) is vertically displaceable by hand.

4. Machine according to one of claims 1 to 3, characterised in that a friction wheel arrangement (98, 138) is provided for the preliminary movement of the cassette boxes (44).

5. Machine according to one of claims 1 to 4, characterised in that the cassette transporting carriage (46) has a light barrier arrangement (140, 142) at each region where the cassette box (44) enters the conveyor chamber.

6. Machine according to claim 5, characterised in that each light barrier arrangement (140, 142) includes a pivotal lever (144), one end of which is deflectable through a cassette box (44) situated in the conveyor chamber, the other end of the pivotal arm extending from the light barrier arrangement as a result of such a deflection movement.

7. Machine according to claim 5 or 6, characterised in that a motor (134) for driving friction rollers (138) is connected to the light barriers (140, 142) for the full insertion of a cassette box (44), which is slid into the conveyor chamber, the cassette box (44) being centrally retained in the conveyor chamber after both light barriers (140, 142) have responded and the motor (134) has correspondingly stopped.

8. Machine according to one of claims 1 to 7, characterised in that a resilient locking arrangement is provided in the storage compartments at the rear end and has a plate spring (65) inclinedly protruding laterally into the cassette box path on one side and a stop spring (66) disposed at the storage compartment end on the other side, and in that a projection member (58) is disposed on the side of the stop spring (66) and can be brought into engagement with an aperture (62) in the cassette box (44).

9. Machine according to one of claims 1 to 8, characterised in that the storage compartments are each provided with contacts which indicate the state of filling of the compartments.

10. Machine according to one of claims 1 to 9, characterised in that the inner end of the input/output shaft (38) is disposed adjacent to the path of the cassette transporting carriage (46).

11. Machine according to claim 10, characterised in that the input/output shaft (38) includes a charging portion (68) having a front and rear valve (70, 72).

12. Machine according to claim 10 or 11, characterised in that a light barrier arrangement (104, 102, 74) is provided in the input/output shaft (38), the passage of which arrangement sets in motion a motor drive for conveying the cassette towards the cassette transporting carriage (46).

13. Machine according to one of claims 1 to 12, characterised by a counter, wherein provision is made for the cassette box to return to its compartment after a prescribed position for the counter has been exceeded, starting from the time when a cassette box (44) is made available to the time when it is removed from the input/output shaft (38).

14. Machine according to one of claims 1 to 13, characterised in that a monitoring means (106) is provided at the inlet/outlet aperture and reads the identification code.

15. Machine according to one of claims 1 to 14, characterised in that the housing (10) has two pivotable doors (40, 42), each of which has a compartment arrangement for cassette boxes (44), the front door containing the inlet/outlet aperture (36).

16. Machine according to claim 15, characterised in that a third door (12) is provided at the front end of the housing, said door being an attachment member and supporting the control panel (20).

17. Machine according to claim 16, characterised in that the front (23) of the operating panel (20) is tiltable from the third door (12) via a pivot joint (25).

18. Machine according to claims 16 and 17, characterised in that the control panel (20) contains a flip-card title display (18) with a display screen (26) associated therewith, on which screen the titles, selected from the flip-card title display (18), are synchronously indicatable, and on which screen an operating guide, a category selection and a code number selection are displayable.

19. Machine according to claims 1 to 18, characterised in that the control panel (20) and the input/output shaft (38) are protected by means of a sheet of safety glass, inserted in the housing, if the machine is not in use.

20. Machine according to one of claims 1 to 19, characterised in that each cassette box (44) has an asymmetrically disposed feature carrier (61) for identifying the object and the correct insert direction, a corresponding object-identifying means (59) being associated with the input/output shaft (38).

## Revendications

1. Machine de location et de vente, en particulier pour vidéocassettes, avec un boîtier en forme d'armoire (10), deux casiers opposés l'un à l'autre, logés dans le boîtier, pour le stockage des boîtes de cassette (44) contenant les vidéocassettes, avec un dispositif de lecture pour lire un code d'identification désignant les cassettes et avec un pupitre de commande (20) disposé à l'extérieur sur le boîtier pour la sélection de la cassette souhaitée et pour la demande, respectivement la charge d'une cassette ; le pupitre de commande présentant un clavier d'entrée (28, 30, 32) et un afficheur (26), avec un dispositif de transport de cassette commandé par ordinateur, qui est mobile le long d'un guide horizontal ou vertical entre les deux casiers et est prévu pour la réception de boîtes de cassettes (44) et pour leur transport depuis et vers une case de stockage déterminée, respectivement un puits d'entrée/sortie (38) dans le boîtier et comprenant un chariot de transport de cassette (46), réglable ensemble avec le guide horizontal, respectivement vertical suivant la direction horizontale, respectivement verticale, l'entraînement étant actionnable en même temps suivant la direction horizontale et suivant la direction verticale, et avec un dispositif de traction-poussée (153) disposé sur le chariot de transport de cassette (46) constitué de bras preneur (154) pour le transport d'une boîte de cassette (44) depuis une case de stockage, respectivement depuis le puits d'entrée/sortie dans l'espace de réception de cassette du chariot de transport de cassette (46) et inversement, les bras preneurs (154) étant déplaçables depuis une position de repos dans le chariot de transport de cassette (46) suivant la direction de chaque case de stockage, respectivement du puits d'entrée/sortie (38), caractérisée en ce que deux dispositifs de traction-poussée (153) disposés à l'opposé sur le chariot de transport de cassette (46) sont prévus et en ce que chaque bras preneur (154) est réalisé comme un levier articulé (155) avec profil en forme de came, sur lequel est disposé un axe de commutateur (172) réglable par un aimant (200), par lequel le levier (155) peut être commandé de sorte que lors de l'extraction d'une boîte de cassette (44) d'une case de stockage, respectivement du puits d'entrée/sortie il vient en engagement avec la boîte de cassette (44) au moyen d'évidements (174) ou de tenons en raison d'un mouvement de pivotement, et lors du transport d'une boîte de cassette (44) vers une case de stockage, respectivement vers le puits d'entrée/sortie il repose par un tenon (173) sur le côté avant de la boîte de cassette (44).

2. Machine selon la revendication 1, caractérisée en ce que le chariot de transport de cassette (46) est verrouillable dans une position en face d'une case de stockage adressée.

3. Machine selon la revendication 2, caractérisée en ce que dans l'état non verrouillé le chariot de transport de cassette (46) est lui-même déplaçable à la main horizontalement et le guide horizontal en totalité y compris le chariot de transport des cassettes (46) est déplaçable à la main verticalement.

4. Machine selon l'une des revendications 1 à 3, caractérisée en ce qu'un dispositif de roues à friction (98, 138) est prévu pour le mouvement préalable des boîtes de cassette (44).

5. Machine selon l'une des revendications 1 à 4, caractérisée en ce que le chariot de transport de cassette (46) présente chaque fois à la zone d'entrée de la boîte de cassette (44) dans l'espace de transport un moyen à barrière lumineuse (140, 142).

6. Machine selon la revendication 5, caractérisée en ce que le moyen à barrière lumineuse (140, 142) entoure chaque fois un levier pivotant (144) dont l'une des extrémités est orientable par une boîte de cassette (44) se trouvant dans l'espace de transport, l'autre extrémité du bras pivotant étant guidée hors du moyen à barrière lumineuse par un tel mouvement orienté.

7. Machine selon la revendication 5 ou 6, caractérisée en ce qu'un moteur (134) est couplé aux barrières lumineuses (140, 142) pour l'entraînement de galets de friction (138) pour l'introduction complète d'une boîte de cassette (44) poussée dans l'espace de transport, la boîte de cassette (44) étant maintenue au centre de l'espace de transport après la réponse des deux barrières lumineuses (140, 142) et l'arrêt consécutif du moteur (134).

8. Machine selon l'une des revendications 1 à 7, caractérisée en ce qu'à l'arrière, dans les cases de stockage, un moyen à ressort d'arrêt est prévu avec un ressort à lame (65) dépassant obliquement latéralement dans la trajectoire de la boîte de cassettes d'un côté et un ressort de butée (66) disposé de l'autre côté à l'extrémité de la case de stockage et en ce qu'une saillie (58) est disposée sur le côté du ressort de butée (66), qui peut être mise en engagement avec un orifice (62) dans la boîte de cassettes (44).

9. Machine selon l'une des revendications 1 à 8, caractérisée en ce que les cases de stockage sont munies chacune de contacts qui affichent l'état de remplissage des cases.

10. Machine selon l'une des revendications 1 à 9, caractérisée en ce que l'extrémité intérieure du puits d'entrée/sortie (38) est disposée à proximité de la trajectoire du chariot de transport de cassette (46).

11. Machine selon la revendication 10, caractérisée en ce que le puits d'entrée/sortie (38) comprend une section à sas (68) avec un clapet avant et un clapet arrière (70, 72).

12. Machine selon la revendication 10 ou 11, caractérisée en ce qu'un moyen à barrière lumineuse (104, 102, 74) est prévu dans le puits d'entrée/sortie (38), au passage duquel un entraînement de moteur pour le transport de cassette vers le chariot de transport de cassette (46) se met en marche.

13. Machine selon l'une des revendications 1 à 12, caractérisée par un compteur, un transport de retour de la boîte de cassette (44) dans sa case étant prévu après dépassement d'un état prédéterminé du compteur à partir de l'instant de la mise à disposition d'une boîte de cassette (44) pour extraction par le puits d'entrée/sortie (38).

14. Machine selon l'une des revendications 1 à 13, caractérisée en ce qu'un dispositif d'exploration (106) est prévu sur l'orifice d'entrée/sortie, qui lit le code d'identification.

15. Machine selon l'une des revendications 1 à 14, caractérisée en ce que le boîtier (10) présente deux portes pivotantes (40, 42) avec chacune un casier pour des boîtes de cassette (44), la porte avant contenant l'orifice d'entrée/sortie (36).

16. Machine selon la revendication 15, caractérisée en ce qu'une troisième porte (12) est disposée sur le côté avant du boîtier, qui est formée comme une pièce rapportée et soutient le pupitre de commande (20).

17. Machine selon la revendication 16, caractérisée en ce que la façade (23) du pupitre de commande (20) est rabattable depuis la troisième porte (12) par l'intermédiaire d'une articulation (25).

18. Machine selon les revendications 16 et 17, caractérisée en ce que le pupitre de commande (20) contient un afficheur de titres à cartes rabattables (18) avec écran associé (26), sur lequel le titre sélectionné sur l'afficheur de titres à cartes rabattables (18) peut être affiché en synchronisme et sur lequel un guide de service, une sélection de catégories et une sélection de numéros de code peuvent être représentés.

19. Machine selon les revendications 1 à 18, caractérisée en ce que le pupitre de commande (20) et le puits d'entrée/sortie (38) sont protégés par une vitre de sécurité guidée dans le boîtier en cas de non-utilisation de la machine.

20. Machine selon l'une des revendications 1 à 19, caractérisée en ce que chaque boîte de cassette (44) présente un repère (61) disposé de façon asymétrique aux fins de reconnaissance de l'objet et de la direction de poussée correcte, une reconnaissance de l'objet (59) correspondante étant associée au puits d'entrée/sortie (38).
